# EUROPÄISCHE PATENTSCHRIFT

(11) **EP 3 771 794 B1**
(45) Veröffentlichungstag und Bekanntmachung des Hinweises auf die Patenterteilung: **08.11.2023**
(21) Anmeldenummer: 19189016.9
(22) Anmeldetag: 30.07.2019
(51) Int. Cl.: E05F 1/10

(54) **TÜRBETÄTIGUNGSVORRICHTUNG**
DOOR DRIVE
ENTRAÎNEMENT DE PORTE

(43) Veröffentlichungstag der Anmeldung: 03.02.2021
(73) Patentinhaber: LANDERT Group AG, 8180 Bülach (CH)
(72) Erfinder: SCHÜTZ, Johannes, 8427 Rorbas (CH); SCHERRER, Thierry, 8180 Bülach (CH)
(74) Vertreter: Riebling, Peter

(56) Entgegenhaltungen:
- DE-A1-102005 029 623
- US-A1- 2017 306 668

## Beschreibung

Die Erfindung betrifft eine Türbetätigungsvorrichtung nach dem Oberbegriff des Patentanspruches 1.

Eine derartige Türbetätigungsvorrichtung ist beispielsweise aus der DE 295 09 233 U1 bekannt und wird dort als Antriebswelle bezeichnet. Diese Druckschrift offenbart eine Vorrichtung zum Betätigen von Türen, wobei die Vorrichtung, beispielsweise oberhalb einer Tür, am festen Mauerwerk angeordnet und mit der Tür über einen Umlenkhebel verbunden ist. Diese Türbetätigungsvorrichtung kann eine Tür selbstständig aufgrund eines Antriebes öffnen, wenn sich eine Person der Tür nähert und in den Bereich eines Türöffnungssensors gerät, und anschließend sorgt die Betätigungsvorrichtung wieder für ein Schließen der Tür. Derartige Türbetätigungsvorrichtungen sind in vielfachem Gebrauch, beispielsweise in Kliniken, in öffentlichen Gebäuden und dergleichen.

Wenn sich eine Person der zu öffnenden Tür nähert, wird diese Bewegung durch einen Sensor erfasst und ein elektrischer Motor in Gang gesetzt. Der elektrische Motor dreht über eine Welle ein Kegelrad und diese Drehbewegung wird über das Kegelrad auf das Antriebsgestänge übertragen, das den Umlenkhebel schwenkt und dadurch ein Öffnen der Tür bewirkt.

Nachteilig daran ist, dass das Antriebsgestänge eingepresst wird und eine Vorspannung benötigt, wobei zur Demontage des Antriebsgestänges ein Auspresswerkzeug notwendig ist.

Weitere Türbetätigungsvorrichtungen sind bekannt, die Antriebsgestänge aufweisen, die konisch ausgebildet sind und in eine Antriebswelle mit einem Innenkonus eingezogen werden. Eine derartige Türbetätigungsvorrichtung ist beispielsweise in der DE 10 2005 029 623 A1 offenbart. Dazu weist die Antriebswelle eine Bohrung auf, durch die eine Schraube zum Einziehen des Antriebgestänges hindurchgeführt und mit einem zentrischen Innengewinde an der Spitze des Antriebsgestänges verschraubt wird. Wird die Schraube angezogen, so wird der Konus des Antriebsgestänges in den Innenkonus der Antriebswelle hineingezogen und je nach Drehmoment eingepresst. Die Schraube wird, bedingt durch die deckenseitige Montage der Betätigungsvorrichtung, oberhalb der Zarge, von oben in die Betätigungsvorrichtung eingeführt, um das von unten eingeführte Antriebsgestänge in die Antriebswelle einzuziehen.

Diese Montageart ist jedoch ungünstig, da zwischen Betätigungsvorrichtung und der Raumdecke wenig Platz sein kann, um die Schraube einzuführen oder um mit einem Werkzeug die Schraube zu drehen / an zu treiben.

Zudem ist stets ein Auspresswerkzeug notwendig, um den Presssitz zwischen Innenkonus der Antriebswelle und dem Aussen-Konus des Antriebgestänges zu lösen. Ein derartiges Auspresswerkzeug kann beispielsweise ein M10 Gewinde aufweisen.

Der Erfindung liegt deshalb die Aufgabe zugrunde, ein Antriebsgestänge der eingangs genannter Art so weiter zu bilden, dass mit dieser, durch eine besondere konstruktive Ausgestaltung, ein verbessertes Montageergebnis erreicht werden kann.

Die Aufgabe wird erfindungsgemäß durch die Merkmale des unabhängigen Patentanspruches 1 gelöst, während vorteilhafte Ausgestaltungen und Weiterbildungen der Erfindung den Unteransprüchen entnommen werden können.

Erfindungsgemäß ist eine Zylinderschraube mit ihrem Kopf im Innenbereich eines hohlen Antriebgestänges gelagert, wobei der Kopf an einem Absatz des Antriebsgestänges einseitig verschiebungsgesichert anliegt, und wobei die Zylinderschraube ein Gewinde aufweist, welches mit einem Innengewinde der Antriebswelle verschraubbar ist.

Eine derartige Zylinderschraube kann beispielsweise eine Innensechskant ISO 4762-M10x70/50 A4 Schraube sein.

Optional kann zwischen dem Kopf der Zylinderschraube und dem Absatz ein Dichtring angebracht werden, die den Schaft der Schraube umschließt.

Erfindungsgemäß ist der Kopf der Zylinderschraube zwischen dem Absatz und einer Überwurfhohlschraube im Innenbereich des Antriebgestänges gelagert.

Die Überwurfhohlschraube kann beispielsweise eine Größe von M17x0,5 aufweisen, mit einem 10 mm Innendurchmesser.

Die Überwurfhohlschraube weist eine Bohrung auf, durch die ein Werkzeug in Richtung der Zylinderschraube hindurchführbar ist, um die Zylinderschraube zu verdrehen. So kann beispielsweise mit einem Sechskantschlüssel durch die Überwurfhohlschraube hindurchgegriffen werden, um den Innensechskant, der sich im Kopf der Zylinderschraube befindet, an zu treiben/ zu drehen und um somit die Schraube zu drehen.

Wird die Schraube, welche beispielsweise ein Rechtsgewinde aufweist, angezogen, greift das Gewinde der Zylinderschraube in dem Gewinde (der Bohrung) der Antriebswelle und das gesamte Antriebsgestänge wird in die Antriebswelle hineingezogen.

Die Überwurfhohlschraube weist zudem ein Außengewinde auf, welches mit einem Innengewinde im Innenbereich des Antriebgestänges verschraubbar ist. Dazu wird die Überwurfhohlschraube in das Antriebsgestänge eingeführt, bis sie das Innengewinde erreicht, und anschließend mit einem Werkzeug verdreht, damit das Außengewinde in das Innengewinde greift.

Dazu weist die Überwurfhohlschraube mindestens einen Eingriff an ihrer Stirnseite auf, in dem ein Werkzeug zur rotierender Betätigung der Überwurfhohlschraube einsteckbar ist. Bevorzugt handelt es sich um zwei exzentrische Bohrungen, in die zwei Zylinderstifte eines Werkzeuges eingreifen können.

Das Gewinde der Zylinderschraube ist bevorzugt ein Regelgewinde und das Außengewinde der Überwurfhohlschraube ist bevorzugt ein Feingewinde.

In einer anderen Ausführungsform ist das Gewinde der Zylinderschraube ein Rechtsgewinde und das Außengewinde der Überwurfhohlschraube ist ein Linksgewinde.

In einer anderen Ausführungsform weist das Gewinde der Zylinderschraube eine andere Steigung als das Außengewinde der Überwurfhohlschraube auf.

Derartig unterschiedliche Ausprägungen der einzelnen Gewinde zueinander verhindert ein ungewolltes Lösen oder Lockern der Schraubenverbindung. Eine solche Lockerung kann durch das Austreiben des Antriebsgestänges aus der Antriebswelle auftreten wenn das Gewinde der Überwurfhohlschraube mit dem Gewinde der Schraube die gleiche Steigung und die gleiche Drehrichtung aufweist.

In einer weiteren Ausführungsform ist es vorgesehen, dass die Überwurfhohlschraube auf der der Zylinderschaube entgegengesetzten Seite durch einen Sicherungsring axial gesichert ist.

In einer weiteren Ausführungsform ist es vorgesehen, dass die Überwurfhohlschraube im Innenbereich des Antriebgestänges eingeklebt oder verschweisst ist und somit gegen axiale Verschiebung gesichert ist.

In einer weiteren Ausführungsform kann auf die Überwurfhohlschraube verzichtete werden und ein Sicherungsring verwendet werden, wobei der Kopf der Zylinderschraube zwischen dem oben genannten Absatz und dem Sicherungsring im Innenbereich des Antriebgestänges gelagert ist. Dieser Innen-Sicherungsring (mit nach innen weisenden Enden) dient zur axialen Lagesicherung des Schraubenkopfes und ist ein Normteil, welches in den Innenbereich des Antriebsgestänges gesetzt werden kann (Bohrungsmontage).

Optional ist dies ein aus Runddraht gebogener und am Ringstoß zweimal eingewinkelter Sicherungsring, der bei der Montage per Sicherungsringzange zusammengedrückt wird.

Der, in die Türbetätigungsvorrichtung eingeführter Abschnitt des Antriebsgestänges weist einen Konus auf, der in einen Innenkonus der Antriebswelle eingeführt ist und am Innenumfang des Innenkonus anliegt. Somit ist das Antriebsgestänge selbstzentrierend, da die beiden Konusse die Bauteile Antriebswelle und Antriebsgestänge zentrisch zusammenführen.

Zwar ist nach dem Stand der Technik bereits eine vergleichbare Selbstzentrierung bekannt, jedoch greift hierbei eine Zylinderschraube von der entgegengesetzten Seite durch die Antriebswelle hindurch und ist mit dem Gewinde einer Bohrung in der Stirnseite des Antriebgestänges verschraubt.

Dabei wird beim Drehen der Schraube, welche mit ihrem Kopf einseitig verschiebungsgesichert an der Durchgangsbohrung der Antriebswelle anliegt, das Gewinde des Antriebsgestänges entlang der Gewindegänge der Zylinderschraube bewegt und somit wird auch das Antriebsgestänge in axialer Richtung bewegt und in die Antriebswelle eingezogen.

Bei der vorliegenden Erfindung hingegen befindet sich die Zylinderschraube im Inneren des Antriebsgestänges und liegt dort einseitig verschiebungsgesichert an, so dass bei einer Verdrehung der Zylinderschraube und gleichzeitigem Eingriff in ein Gewinde, in der Durchgangsbohrung der Antriebswelle das Antriebsgestänge axial bewegt wird. Je nach Drehrichtung der Zylinderschraube wird das Antriebsgestänge in den Innenkonus und somit in die Antriebswelle hineingezogen oder aus der Antriebswelle hinausgepresst.

Optional kann ein Dichtring unterhalb des Kopfes um den Schaft der Zylinderschraube aufgeschoben sein, der beispielsweise ein DIN 7603 A 10,2x15,9x1 Dichtring ist und aus Kupfer besteht.

Bedingt durch die stufenlose konische Formgebung der Antriebswelle und das Antriebsgestänge kann das Antriebsgestänge variabel in der Betätigungsvorrichtung positioniert werden, d.h. das Antriebgestänge kann stufenlos über eine bestimmte Wegstrecke in die Antriebswelle eingezogen werden.

Zwischen dem Konus des Antriebsgestänges und dem Innenkonus der Antriebswelle herrscht nach dem Einzug des Antriebsgestänges eine kraftschlüssige Verbindung, wobei eine Normal-Kraft auf die miteinander verbundenen Flächen wirkt. Ihre gegenseitige Verschiebung ist verhindert, da die, durch die Haftreibung bewirkte Gegen-Kraft nicht überschritten wird. Die Haftreibung zwischen den Wirkflächen verhindert, dass sich die Antriebswelle relativ zum Antriebsgestänge zu drehen beginnt.

An den Innenkonus der Antriebswelle schließt sich eine Bohrung in axialer Richtung an, in der das Innengewinde eingebracht ist.

Die Antriebswelle weist einen weiteren Innenkonus auf, der spiegelsymmetrisch zum ersten Innenkonus angeordnet ist, wobei zwischen den beiden Innenkonussen die Bohrung mit dem Innengewinde für die Zylinderschraube verläuft.

An den Konus des Antriebsgestänges schließt eine zylindrische Dichtfläche in axialer Richtung an, auf der ein Wellendichtring der Türbetätigungsvorrichtung, im montierten Zustand, abdichtend anliegt.

Der Wellendichtring ist in einem Flansch gelagert, der auf das Gehäuse der Türbetätigungsvorrichtung geschraubt oder geklebt ist.

Durch die Verwendung einer derartigen Abdichtung ist es möglich eine IP-Klassifizierung zu erzielen, wobei die erfindungsgemäße Vorrichtung die Schutzklasse IP68 erreicht. Eine IP-Klassifizierung zeigt an, welchen Schutzumfang ein Gehäuse bezüglich Berührung bzw. Fremdkörper (erste Kennziffer) und Feuchtigkeit bzw. Wasser (zweite Kennziffer) bietet.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Im Folgenden wird die Erfindung, anhand von einer, lediglich einen Ausführungsweg darstellenden Zeichnung, näher erläutert.

Es zeigen:
Figur 1: Schematisierte Ansicht einer Betätigungsvorrichtung nach dem SdT.
Figur 2: Schnittdarstellung eines Antriebsgestänges nach dem SdT.
Figur 3: Schnittdarstellung des erfindungsgemäßen Antriebsgestänges
Figur 4: perspektivische Darstellung des Antriebsgestänges
Figur 5 a, b: Schnittdarstellung und Draufsicht auf die Überwurfhohlschraube
Figur 6: Werkzeug zur Montage der Überwurfhohlschraube
Figur 7: Schnittdarstellung der Betätigungsvorrichtung und des Antriebsgestänges, getrennt
Figur 8: Schnittdarstellung der Betätigungsvorrichtung und des Antriebsgestänges, montiert

Figur 1 zeigt eine Standardvariante eines Antriebsgestänges 41 nach dem Stand der Technik, wobei das Antriebsgestänge 41 von unten, entgegen der Pfeilrichtung 27, in eine Betätigungsvorrichtung 26 eingesteckt wird und anschließend von einer Zylinderschraube 33 in der Betätigungsvorrichtung 26 fixiert wird.

Dazu wird die Zylinderschraube 33 von der entgegengesetzten Seite, in Pfeilrichtung 27, in die Betätigungsvorrichtung eingeführt, die oberhalb der Türzarge montiert ist.

Durch ein Eindrehen der Zylinderschraube 33 in das Antriebsgestänge 41 wird das Antriebsgestänge 41, entgegen der Pfeilrichtung 27, in die Betätigungsvorrichtung 26 eingezogen. Das Antriebsgestänge 41 weist an seinem, in die Betätigungsvorrichtung einzuführenden Bereich einen Konus 40 auf, der eine zentrische Verbindung mit dem Innenkonus 39 der Antriebswelle 38 eingeht (s.h. Figur 2). Hierbei weisen der Konus 40 und der Innenkonus 39 den gleichen Kegelwinkel auf. Durch das axiale Einziehen des Konus 40 des Antriebsgestänges 41 in den Innenkonus 39, bedingt durch ein Einschrauben der Zylinderschraube 33, wird eine Anpresskraft in axialer Richtung aufgebracht, die Normalkräfte an den Mantelflächen der Konusse 39, 40 hervorruft. Diese Normalkraft ist proportional zur Anpresskraft und außerdem abhängig vom Kegelwinkel: Je flacher der Konus, desto höher die hervorgerufene Normalkraft. Ein derartiger Kegelwinkel kann beispielsweise 7° betragen.

Somit ist eine kraftschlüssige Verbindung zwischen Konus 40 und Innenkonus 39 möglich.

Das Antriebsgestänge 41, das in den Innenkonus eingezogen wird, ist mit seiner entgegenstehenden Seite mit dem Umlenkhebel 30 verbunden, welcher über eine Befestigung 29 mit der Tür 28 verbunden ist. Hierbei ist das Antriebsgestänge 41 in einer Bohrung 32 gelagert und weist eine formschlüssige Verbindung mit dem Innenumfang der Bohrung 32 auf. Eine derartige, formschlüssige Verbindung wird durch den Außensechskant 22 bzw. das Außensechskantprofil mit einem entsprechenden Innensechskant der Bohrung 32 erzeugt.

Figur 2 zeigt in einer Schnittdarstellung, wie die Zylinderschraube 33, in Pfeilrichtung 27, in die Bohrung 34, in die Antriebswelle 38, eingeschraubt wird. Dazu weist die Bohrung 34 ein Gewinde auf.

Durch die Schraubbewegung der Zylinderschraube 33 und der gleichzeitigen Anlage des Schraubkopfes auf der Antriebswelle 38, wird das Antriebsgestänge 41, entgegen der Pfeilrichtung 27, axial bewegt.

Die Antriebswelle 41 weist einen Konus 40 auf, mit welchem sie somit in einen Gegenkonus 39 der Antriebswelle 38 eingezogen wird. Somit ist das Antriebsgestänge 41 mit der Antriebswelle 38 kraftschlüssig verbunden.

So ist eine stufenlose Befestigung möglich, da die Außenfläche des Konus 40 glatt ausgebildet ist.

Figur 3 zeigt in einer geschnittenen Darstellung das erfindungsgemäße Antriebsgestänge 1, welches einen zylindrischen Bereich 2 sowie einen Konus 3 aufweist, wobei zwischen diesen Bereichen ein Absatz 4 angeordnet ist.

Der zylindrische Bereich 2 weist in dem gezeigten Beispiel nach Figur 4 einen Außensechskant 22 auf.

Zwischen dem Konus 3 und dem Absatz 4 weist das Antriebsgestänge 1 einen weiteren zylindrischen Bereich auf, der als Dichtfläche 23 ausgebildet ist, auf der, im montierten Zustand, ein Wellendichtring aufliegt.

Das Antriebsgestänge 1 weist im Inneren des Konus 3 eine Bohrung 5 auf, welche bis ca. auf Höhe des Absatzes 4 endet, sowie an seinem hinteren Bereich im Inneren des zylindrischen Bereichs 2 eine Bohrung 6, welche dieselbe Mittelachse wie die Bohrung 5 besitzt, jedoch größer als diese ist. Durch diesen Unterschied der Durchmesser der Bohrungen 5 und 6 ist der Absatz 8 am Übergangsbereich beider Bohrungen gebildet, wobei der Absatz 8 optional eine Fase zur Vereinfachung der weiteren Montage aufweisen kann.

Dieser Absatz 8 befindet sich in dem hier gezeigten Beispiel in etwa mittig des Absatzes 4.

Der Konus 3 weist durch die Bohrung 5 einen Innenbereich 7 auf. Ebenso weist der zylindrische Bereich 2, bedingt durch die Bohrung 6, einen Innenbereich 11 auf.

Der Innenbereich 11 weist vor dem Absatz 8 einen Lagebereich 9, sowie ein, daran in axialer Richtung anschließendes Innengewinde 10 auf.

Bei der Einführung der Zylinderschraube 13 in den Innenbereich 11, wird zunächst ein Dichtring 12 eingesetzt, welcher an dem Absatz 8 zum Anliegen kommt und sich im montierten Zustand zwischen Schraubenkopf 19 und Absatz 8 befindet.

Die Zylinderschraube 13 weist ein Gewinde 15 und einen Schraubenkopf 16 auf, wobei sich zwischen Gewinde 15 und Schraubenkopf 16 ein glatter Schaft 14 befindet.

Der Schraubenkopf 16 ist am Rand oder auf seiner Oberseite so geformt, dass er mit einem Werkzeug zum Ein- und Ausdrehen - z.B. einem Schraubendreher oder einem Schraubenschlüssel - verbunden werden kann.

In dem hier gezeigten Beispiel besitzt der Schraubenkopf 16 einen Innensechskant 17 zum Drehen der Zylinderschraube 13.

Wird nun die Zylinderschraube 13, durch den Innenbereich 11 hindurch, in den Innenbereich 7 eingesteckt und kommt über den Dichtring 12 auf dem Absatz 8 zum Anliegen, wird in einem nächsten Montageschritt eine Überwurfhohlschraube 19 ebenfalls in den Innenbereich 11 eingesetzt und durch ein, in Figur 6 hier gezeigtes Montagewerkzeug 24 mit dem Innengewinde 10 verschraubt.

Dazu weist die Überwurfhohlschraube 18 ein Außengewinde 19 auf, welches als Feingewinde ausgebildet ist.

Ein derartiges Feingewinde kann z. B. M17 mit einer Gewindesteigung von 1 sein. Ein Feingewinde bringt eine höhere Selbsthemmung mit sich, wobei sich eine Schraubverbindung - beispielsweise durch Vibrationen - nicht so leicht selbst lösen kann.

Hierauf ist die Erfindung jedoch nicht beschränkt, jedoch ist es notwendig, dass die Gewindesteigung dieses Feingewindes 19 geringer ist als das des Gewindes 15 der Zylinderschraube 13.

Das Gewinde 15 der Zylinderschraube 13 kann beispielsweise M10 mit einer Gewindesteigung von 1,5 sein.

Dies hat den Vorteil, dass durch die Differenz der beiden Gewindesteigungen der Zylinderschaube 13 und der Überwurfhohlschraube 18, ein Loslösen der Zylinderschraube 15 unterbunden wird, da - um die Zylinderschraube eine Umdrehung zu drehen - eine weitere axiale Wegstrecke zurückgelegt werden muss, wie vergleichsweise mit der Überwurfhohlschraube bei einer Umdrehung.

Zudem ist bei einem Feingewinde wegen der geringeren Steigung die Selbsthemmung besser als bei einem Regelgewinde und es kann im vorliegenden Fall auf eine Schraubensicherung für die Zylinderschaube 13 verzichtet werden.

Durch das Einschrauben der Überwurfhohlschraube 18 in das Innengewinde 10 ist der Schraubenkopf 16 der Zylinderschraube 13 zwischen dem Absatz 8 und der Überwurfhohlschraube 18 fixiert.

Die Überwurfhohlschraube 18 weist eine Bohrung 20 auf, durch die ein Durchgriff mit einem Werkzeug möglich ist, mit dem die Zylinderschraube 13 gedreht werden kann.

Figur 4 zeigt eine perspektivische Darstellung der Zylinderschraube 13 und des Antriebsgestänges 1. Das Antriebsgestänge 1 weist einen Außensechskant 22 auf, der mit dem entsprechenden Innenumfang der Bohrung des Umlenkhebels 30 zusammenwirkt und Drehbewegungen übertragen kann.

Figur 5a zeigt eine Schnittdarstellung der Überwurfhohlschraube 18, welche neben der zylindrischen Bohrung 20 über mindestens zwei Eingriffe 21 verfügt, welche sich radial auswärts befinden und deren Mittelachsen parallel zur Mittelachse der Bohrung 20 sind.

Figur 5b zeigt die Überwurfhohlschraube 18 mit den beiden Eingriffen 21 und dem Gewinde 19.

In diese Eingriffe 21 kann das, in Figur 6 gezeigte Werkzeug 24 mit den Zylinderstiften 25 eingreifen und die Überwurfhohlschraube 18 drehen.

Durch dieses Verdrehen ist es möglich, das Außengewinde 19 der Überwurfhohlschraube 18 in das Innengewinde 10 des Antriebsgestänges 1 zu schrauben.

Hierauf ist die Erfindung jedoch nicht beschränkt. Die Überwurfhohlschaube 18 kann auch lediglich einen oder mehrere Eingriffe aufweisen, oder von einem andersartigen Werkzeug gedreht werden.

Figur 7 zeigt, wie das Antriebsgestänge 1 in Pfeilrichtung 44 in die Betätigungsvorrichtung 26 eingeführt wird, wobei sich im Inneren des Antriebsgestänges 1 die Zylinderschraube 13 befindet, die über die Überwurfhohlschraube 18 gesichert ist.

Die Antriebswelle 38 der Betätigungsvorrichtung 26 ist hohl ausgebildet und weist in seinem mittigen Bereich ein Gewinde 35 in einer Bohrung 48 auf, in das die Zylinderschraube 13 mit dem Gewinde 15 eingeschraubt wird.

Hierzu wird das Antriebsgestänge 1 in den Innenkonus 39 der Antriebswelle 38 gesteckt, bis die Zylinderschraube 13 in Kontakt mit dem Gewinde 35 kommt. Anschließend wird über ein geeignetes Werkzeug die Zylinderschraube 13 gedreht, damit das Gewinde 15 in das Gewinde 35 greift und das Antriebsgestänge 1 in axialer Richtung, d.h. in Pfeilrichtung 44, in das Innere der Betätigungsvorrichtung 26 gezogen wird.

Das Einschrauben geschieht soweit, bis der Konus 3 des Antriebsgestänges 1 zum Anliegen an den Innenkonus 39 der Antriebswelle 38 kommt.

Hierbei weisen die beiden Konusse 3, 39 unterschiedliche Steigungen auf, d.h. die Konizität des Konus 3 ist über eine bestimmte Wegstrecke unterschiedlich gegenüber der Konizität des Konus 39 über die gleiche Wegstrecke.

Bei einer fortlaufenden Betätigung der Zylinderschraube 13 wird der Konus 3 mit wachsendem Widerstand in den Innenkonus 39 eingezogen, wodurch eine kraftschlüssige Verbindung zwischen der Antriebswelle 38 und dem Antriebsgestänge 1 entsteht.

Somit ist eine zentrische Verbindung zwischen dem Antriebsgestänge 1 und der Antriebswelle 38 möglich, da durch die konische Verbindung die Mittelache des Antriebsgestänges 1 zentrisch mit der Mittelachse der Antriebswelle 38 zusammengeführt wird. Hierbei hat ein Konus den Vorteil, dass er auf einer Drehmaschine leicht und mit hoher Genauigkeit hergestellt werden kann.

Durch die Verwendung der beiden Konusse und das Einziehen des Antriebsgestänges 1 in die Antriebswelle, ist eine kraftschlüssige Verbindung und somit eine kraftschlüssige Übertragung von Drehbewegungen zwischen diesen beiden Bauteilen möglich.

Die Antriebswelle 38 weist neben dem Innenkonus 29 auch einen spiegelsymmetrischen Innenkonus 49 auf, der sich auf der gegenüberliegenden Seite der Bohrung 48 befindet. Somit kann mit der vorliegenden Betätigungsvorrichtung links bzw. eine rechts zu öffnende Türe realisiert werden, da eine Zylinderschraube beidseitig in die Antriebswelle eingeschraubt werden kann. Türen werden je nach Anschlagart (Lage der Bänder) als linke Türen (Tür DIN links) oder als rechte Türen (Tür DIN rechts) bezeichnet. Dabei werden die Türen von der Seite aus betrachtet, auf der die Türbänder sichtbar sind und nach der sich das Türblatt öffnet:
Durch das Einziehen des Antriebsgestänges 1 in die Antriebswelle 38 kommt die Dichtfläche 23 in Kontakt mit dem Wellendichtring 36, der in dem hier gezeigten Beispiel als Radial-Wellendichtring ausgebildet ist. Dies ist in Figur 8 gezeigt.

Der Wellendichtring 36 wird mit festem Sitz in den Gehäusedeckel 42 der Betätigungsvorrichtung 26 eingebaut, der wiederum fest mit der Betätigungsvorrichtung verbunden ist. Eine derartige Verbindung kann beispielsweise eine Klebeverbindung sein.

Die Dichtfläche 46 des Wellendichtrings 36 läuft auf der Dichtfläche 23 des, sich drehenden Antriebsgestänges 1.

In einer weiteren Ausführungsform wird anstelle einer Dichtfläche eine Dichtlippe des Wellendichtringes von einer Schlauchfeder (Wurmfeder) radial auf die Dichtfläche 23 des, sich drehenden Antriebsgestänges 1 gedrückt.

Somit ist die Betätigungsvorrichtung 26 gegenüber der Umwelt abgedichtet. Dies ist jedoch nur ein Aspekt dieser Erfindung, wobei durch die Verwendung einer derartigen Abdichtung es möglich ist, mit der Betätigungsvorrichtung eine IP Schutzklasse bzw. Schutzart zu erreichen.

Die Antriebswelle 38 ist über die beiden Lager 37, 47 drehbar in der Betätigungsvorrichtung 26 gelagert und wird beispielsweise über eine Zahnstange angetrieben.

Möchte man nun die Verbindung des Antriebsgestänges und der Betätigungsvorrichtung bzw. der Antriebswelle 38 lösen, wird ein Werkzeug, beispielsweise ein Innensechskantschlüssel, in den Innenbereich 11 und durch die Bohrung 20 der Überwurfhohlschraube 18 geführt, bis es in Eingriff mit dem Innensechskant 17 der Zylinderschraube 13 kommt.

Somit kann die Zylinderschraube 13 durch Drehen des Werkzeuges, aufgrund des Gewindeeingriffes 15, 35, entgegen der Pfeilrichtung 44, aus der Antriebswelle 38 geschraubt werden, bis sie mit dem Kopf 16 an der Überwurfholschraube 18 zum Anliegen kommt.

Wird nun die Zylinderschraube weitergedreht, wobei sich die Schraube weiter entgegen der Pfeilrichtung 44 bewegt, drückt der Kopf 16 gegen die Überwurfhohlschraube 18 und drückt aufgrund der Unbeweglichkeit der Überwurfhohlschraube 18 das Antriebsgestänge 1 ebenfalls entgegen der Pfeilrichtung 44. Dabei wirkt die unterschiedliche Ausprägung der Gewinde 15, 19 unterstützend, da sie ein Mitdrehen der Überwurfhohlschraube erschweren. Somit löst sich die Pressverbindung zwischen dem Konus 3 und dem Innenkonus 39, so dass nach einem Lösen dieser Verbindung, das Antriebsgestänge entnommen werden kann.

In Figur 7 ist noch der Antrieb 45 zu sehen, der aus einem gebogenen Blech besteht.

### Zeichnungslegende

- 1: Antriebsgestänge
- 2: zylindrischer Bereich
- 3: Konus
- 4: Absatz
- 5: Bohrung
- 6: Bohrung
- 7: Innenbereich
- 8: Absatz
- 9: Lagebereich
- 10: Innengewinde
- 11: Innenbereich
- 12: Dichtring
- 13: Zylinderschraube
- 14: Schaft
- 15: Gewinde
- 16: Kopf
- 17: Innensechskant
- 18: Überwurfhohlschraube
- 19: Außengewinde
- 20: Bohrung
- 21: Eingriff
- 22: Außensechskant
- 23: Dichtfläche
- 24: Werkzeug
- 25: Zylinder
- 26: Betätigungsvorrichtung
- 27: Pfeilrichtung
- 28: Tür
- 29: Befestigung
- 30: Umlenkhebel
- 31: Antriebsgestänge
- 32: Bohrung
- 33: Zylinderschraube
- 34: Bohrung
- 35: Innengewinde
- 36: Wellendichtring
- 37: Lager
- 38: Antriebswelle
- 39: Innenkonus
- 40: Konus
- 41: Antriebsgestänge
- 42: Gehäusedeckel
- 43: Gehäuse
- 44: Pfeilrichtung
- 45: Antrieb
- 46: Dichtfläche
- 47: Lager
- 48: Bohrung (von 38)
- 49: Innenkonus

## Patentansprüche

1. Türbetätigungsvorrichtung (26) mit einer Antriebswelle (38) und einem Antriebsgestänge (1) zur Kraftübertragung zwischen der Antriebswelle (38) und einer Tür (28), wobei ein Umlenkhebel (30) die Drehbewegungen des Antriebgestänges (1) auf die Tür (28) überträgt, und wobei eine Zylinderschraube (13) die Antriebswelle (38) mit dem darin gelagerten Antriebsgestänge (1) verbindet, wobei die Zylinderschraube (13) mit ihrem Kopf (16) im Innenbereich (11) des hohlen Antriebgestänges (1) gelagert ist, und wobei der Kopf (16) an einem Absatz (8) des Antriebsgestänges (1) einseitig verschiebungsgesichert anliegt, und wobei die Zylinderschraube (13) ein Gewinde (15) aufweist, welches mit einem Innengewinde (35) der Antriebswelle (38) verschraubbar ist, **dadurch gekennzeichnet, dass** der Kopf (16) zwischen dem Absatz (8) und einer Überwurfhohlschraube (18) im Innenbereich (11) des Antriebgestänges (1) gelagert ist und dass die Überwurfhohlschraube (18) ein Außengewinde (19) aufweist, welches mit einem Innengewinde (10) im Innenbereich (11) des Antriebgestänges (1) verschraubbar ist.

2. Türbetätigungsvorrichtung (26) nach Anspruch 1, **dadurch gekennzeichnet, dass** die Überwurfhohlschraube (18) eine Bohrung (18) aufweist, durch die ein Werkzeug in Richtung der Zylinderschraube (13) hindurchführbar ist, um die Zylinderschraube (13) zu verdrehen.

3. Türbetätigungsvorrichtung (26) nach Anspruch 1 oder 2, **dadurch gekennzeichnet, dass** das Gewinde (15) der Zylinderschraube (13) ein Regelgewinde ist und das Außengewinde (19) der Überwurfhohlschraube (18) ein Feingewinde ist.

4. Türbetätigungsvorrichtung (26) nach Anspruch 1 oder 2, **dadurch gekennzeichnet, dass** das Gewinde (15) der Zylinderschraube (13) ein Rechtgewinde ist und das Außengewinde (19) der Überwurfhohlschraube (18) ein Linksgewinde ist.

5. Türbetätigungsvorrichtung (26) nach Anspruch 1 oder 2, **dadurch gekennzeichnet, dass** das Gewinde (15) der Zylinderschraube (13) eine andere Steigung als das Außengewinde (19) der Überwurfhohlschraube (18) aufweist.

6. Türbetätigungsvorrichtung (26) nach Anspruch 1 oder 2, **dadurch gekennzeichnet, dass** die Überwurfhohlschraube (18) auf der der Zylinderschaube entgegengesetzten Seite durch einen Sicherungsring axial gesichert ist.

7. Türbetätigungsvorrichtung (26) nach Anspruch 1 oder 2, **dadurch gekennzeichnet, dass** die Überwurfhohlschraube (18) im Innenbereich (11) des Antriebgestänges (1) eingeklebt oder verschweisst ist.

8. Türbetätigungsvorrichtung (26) nach einem der Ansprüche 1 bis 7, **dadurch gekennzeichnet, dass** die Überwurfhohlschraube (18) mindestens einen Eingriff (21) an der Stirnseite aufweist, in den ein Werkzeug (24) zur drehenden Betätigung der Überwurfhohlschraube (18) einsteckbar ist.

9. Türbetätigungsvorrichtung (26) nach einem der Ansprüche 1 bis 8, **dadurch gekennzeichnet, dass** der in die Türbetätigungsvorrichtung (26) eingeführte Abschnitt des Antriebsgestänge (1) einen Konus (3) aufweist, der in einen Innenkonus (39) der Antriebswelle (38) eingeführt ist und am Innenumfang des Innenkonus (39) anliegt.

10. Türbetätigungsvorrichtung (26) nach Anspruch 9, **dadurch gekennzeichnet, dass** an den Innenkonus (39) der Antriebswelle (38) eine Bohrung (48) in axialer Richtung anschließt, in der das Innengewinde (35) eingebracht ist.

11. Türbetätigungsvorrichtung (26) nach Anspruch 10, **dadurch gekennzeichnet, dass** die Antriebswelle (38) einen weiteren Innenkonus (49) aufweist, der spiegelsymmetrisch zum ersten Innenkonus (39) angeordnet ist, und dass zwischen den beiden Innenkonusse (39, 49) die Bohrung (48) verläuft.

12. Türbetätigungsvorrichtung (26) nach einem der Ansprüche 9 bis 11, **dadurch gekennzeichnet, dass** an den Konus (3) des Antriebgestänges (1) eine zylindrische Dichtfläche (23) in axialer Richtung anschließt, auf der ein Wellendichtring (36) der Türbetätigungsvorrichtung (26) abdichtend anliegt.

13. Türbetätigungsvorrichtung (26) nach Anspruch 12, **dadurch gekennzeichnet, dass** der Wellendichtring (36) in einem Gehäusedeckel gelagert ist, der auf das Gehäuse (43) der Türbetätigungsvorrichtung (26) geschraubt oder geklebt ist.

## Claims

1. Door actuating device (26) having a drive shaft (38) and a drive linkage (1) for power transmission between the drive shaft (38) and a door (28), wherein a reversing lever (30) transfers the rotary movements of the drive linkage (1) to the door (28), and wherein a cheese-head screw (13) connects the drive shaft (38) to the drive linkage (1) mounted therein, wherein the cheese-head screw (13) is mounted with its head (16) in the inner region (11) of the hollow drive linkage (1), and wherein the head (16) rests on a shoulder (8) of the drive linkage (1) on one side to be secured against displacement, and wherein the cheese-head screw (13) has a thread (15) which can be screwed to an internal thread (35) of the drive shaft (38), **characterised in that** the head (16) is mounted between the shoulder (8) and a union banjo bolt (18) in the inner region (11) of the drive linkage (1) and **in that** the union banjo bolt (18) has an external thread (19) which can be screwed to an internal thread (10) in the inner region (11) of the drive linkage (1).

2. Door actuating device (26) according to claim 1, **characterised in that** the union banjo bolt (18) has a bore (18), through which a tool can be passed in the direction of the cheese-head screw (13) in order to rotate the cheese-head screw (13).

3. Door actuating device (26) according to claim 1 or 2, **characterised in that** the thread (15) of the cheese-head screw (13) is a normal thread and the external thread (19) of the union banjo bolt (18) is a fine thread.

4. Door actuating device (26) according to claim 1 or 2, **characterised in that** the thread (15) of the cheese-head screw (13) is a right-hand thread and the external thread (19) of the union banjo bolt (18) is a left-hand thread.

5. Door actuating device (26) according to claim 1 or 2, **characterised in that** the thread (15) of the cheese-head screw (13) has a different pitch than the external thread (19) of the union banjo bolt (18).

6. Door actuating device (26) according to claim 1 or 2, **characterised in that** the union banjo bolt (18) is secured axially by a securing ring on the side opposite the cheese-head screw.

7. Door actuating device (26) according to claim 1 or 2, **characterised in that** the union banjo bolt (18) is adhered or welded in the inner region (11) of the drive linkage (1).

8. Door actuating device (26) according to one of claims 1 to 7, **characterised in that** the union banjo bolt (18) has at least one contact (21) on the end-face side, into which a tool (24) can be inserted for rotary actuation of the union banjo bolt (18).

9. Door actuating device (26) according to one of claims 1 to 8, **characterised in that** the section of the drive linkage (1) introduced into the door actuating device (26) has a cone (3) which is introduced into an inner cone (39) of the drive shaft (38) and rests on the inner circumference of the inner cone (39).

10. Door actuating device (26) according to claim 9, **characterised in that** a bore (48), in which the internal thread (35) is introduced, connects to the inner cone (39) of the drive shaft (38) in axial direction.

11. Door actuating device (26) according to claim 10, **characterised in that** the drive shaft (38) has a further inner cone (49) which is arranged in mirror symmetry to the first inner cone (39), and **in that** the bore (48) runs between the two inner cones (39, 49).

12. Door actuating device (26) according to one of claims 9 to 11, **characterised in that** a cylindrical sealing surface (23), on which a shaft sealing ring (36) of the door actuating device (26) rests in sealing manner, connects to the cone (3) of the drive linkage (1) in axial direction.

13. Door actuating device (26) according to claim 12, **characterised in that** the shaft sealing ring (36) is mounted in a housing cover which is screwed or adhered onto the housing (43) of the door actuating device (26).

## Revendications

1. Dispositif d'actionnement de porte (26) comprenant un arbre d'entraînement (38) et une tringlerie d'entraînement (1) pour la transmission de force entre l'arbre d'entraînement (38) et une porte (28), dans lequel un levier de renvoi (30) transmet les mouvements rotatifs de la tringlerie d'entraînement (1) à la porte (28), et dans lequel une vis à tête cylindrique (13) relie l'arbre d'entraînement (38) à la tringlerie d'entraînement (1) montée dans celui-ci, dans lequel la vis à tête cylindrique (13) est montée avec sa tête (16) dans la zone intérieure (11) de la tringlerie d'entraînement (1) creuse, et dans lequel la tête (16) est appliquée contre un épaulement (8) de la tringlerie d'entraînement (1) en étant arrêtée unilatéralement à l'encontre d'un coulissement, et dans lequel la vis à tête cylindrique (13) présente un filetage (15) qui est apte à être vissé avec un filetage intérieur (35) de l'arbre d'entraînement (38), **caractérisé en ce que** la tête (16) est montée entre l'épaulement (8) et une vis chapeau creuse (18) dans la zone intérieure (11) de la tringlerie d'entraînement (1), et que la vis chapeau creuse (18) présente un filetage extérieur (19) qui est apte à être vissé avec un filetage intérieur (10) dans la zone intérieure (11) de la tringlerie d'entraînement (1).

2. Dispositif d'actionnement de porte (26) selon la revendication 1, **caractérisé en ce que** la vis chapeau creuse (18) présente un perçage (18) à travers lequel on peut faire passer un outil en direction de la vis à tête cylindrique (13) pour tourner la vis à tête cylindrique (13).

3. Dispositif d'actionnement de porte (26) selon la revendication 1 ou 2, **caractérisé en ce que** le filetage (15) de la vis à tête cylindrique (13) est un filetage normal et le filetage extérieur (19) de la vis chapeau creuse (18) est un filetage fin.

4. Dispositif d'actionnement de porte (26) selon la revendication 1 ou 2, **caractérisé en ce que** le filetage (15) de la vis à tête cylindrique (13) est un filetage à droite et le filetage extérieur (19) de la vis chapeau creuse (18) est un filetage à gauche.

5. Dispositif d'actionnement de porte (26) selon la revendication 1 ou 2, **caractérisé en ce que** le filetage (15) de la vis à tête cylindrique (13) présente un pas différent de celui du filetage extérieur (19) de la vis chapeau creuse (18).

6. Dispositif d'actionnement de porte (26) selon la revendication 1 ou 2, **caractérisé en ce que** la vis chapeau creuse (18) est arrêtée axialement par une bague d'arrêt du côté opposé à la vis à tête cylindrique (13).

7. Dispositif d'actionnement de porte (26) selon la revendication 1 ou 2, **caractérisé en ce que** la vis chapeau creuse (18) est collée ou soudée dans la zone intérieure (11) de la tringlerie d'entraînement (1).

8. Dispositif d'actionnement de porte (26) selon l'une des revendications 1 à 7, **caractérisé en ce que** la vis chapeau creuse (18) présente au moins une prise du côté frontal dans laquelle un outil (24) peut être introduit en vue d'un actionnement rotatif de la vis chapeau creuse (18).

9. Dispositif d'actionnement de porte (26) selon l'une des revendications 1 à 8, **caractérisé en ce que** la section de la tringlerie d'entraînement (1) introduite dans le dispositif d'actionnement de porte (26) présente un cône (3) qui est introduit dans un cône intérieur (39) de l'arbre d'entraînement (38) et est appliqué contre le pourtour intérieur du cône intérieur (39).

10. Dispositif d'actionnement de porte (26) selon la revendication 9, **caractérisé en ce que** dans la direction axiale, un perçage (48) se raccorde au cône intérieur (39) de l'arbre d'entraînement (38), dans lequel le filetage intérieur (35) est inséré.

11. Dispositif d'actionnement de porte (26) selon la revendication 10, **caractérisé en ce que** l'arbre d'entraînement (38) présente un autre cône intérieur (49), qui est disposé en miroir par rapport au premier cône intérieur (39), et qu'entre les deux cônes intérieurs (39, 49) s'étend le perçage (48).

12. Dispositif d'actionnement de porte (26) selon l'une des revendications 9 à 11, **caractérisé en ce que** dans la direction axiale, une surface d'étanchéité cylindrique (23) se raccorde au cône (3) de la tringlerie d'entraînement (1), sur laquelle une bague d'étanchéité pour arbre (36) du dispositif d'actionnement de porte (26) est appliqué de manière étanche.

13. Dispositif d'actionnement de porte (26) selon la revendication 12, **caractérisé en ce que** la bague d'étanchéité pour arbre (36) est montée dans un couvercle de boîtier qui est vissé ou collé sur le boîtier (43) du dispositif d'actionnement de porte (26).
